# EUROPÄISCHE PATENTSCHRIFT

(11) **EP 0 702 378 B1**
(45) Veröffentlichungstag und Bekanntmachung des Hinweises auf die Patenterteilung: **18.08.2004**
(21) Anmeldenummer: 95114392.4
(22) Anmeldetag: 13.09.1995
(51) Int. Cl.: H01F 17/04, H01F 27/29, H01F 41/10, H01F 41/06

(54) **Chip-Induktivität**
Chip inductor
Inductance de puce

(30) Priorität: 14.09.1994 DE 4432740
(43) Veröffentlichungstag der Anmeldung: 20.03.1996
(73) Patentinhaber: EPCOS AG, 81669 München (DE)
(72) Erfinder: Hildebrandt, Uwe, Dipl.-Phys., D-81737 München (DE); Scherer, Wilfried, Dipl.-Ing.(FH), D-89518 Heidenheim (DE); Espenhain, Manfred, Dipl.-Phys., D-89522 Heidenheim (DE); Humke, Ralf, Dr. Ing., D-13089 Berlin (DE); Eckardt, Hans-Dieter, Dipl.-Ing., D-89542 Herbrechtingen (DE); Grauer, Winfried, Dipl.-Ing., D-73430 Aalen (DE); Hock, Lothar, D-12307 Berlin (DE)
(74) Vertreter: Epping, Hermann, Fischer

(56) Entgegenhaltungen:
- DE-A- 2 636 674
- FR-A- 1 596 509
- PATENT ABSTRACTS OF JAPAN vol. 006 no. 254 (E-148) ,14.Dezember 1982 & JP-A-57 153419 (TOKYO SHIBAURA DENKI KK) 22.September 1982,
- PATENT ABSTRACTS OF JAPAN vol. 017 no. 249 (E-1366) ,18.Mai 1993 & JP-A-04 369811 (MATSUSHITA ELECTRIC WORKS LTD) 22.Dezember 1992,
- PATENT ABSTRACTS OF JAPAN vol. 006 no. 230 (E-142) ,16.November 1982 & JP-A-57 132306 (TOKYO SHIBAURA DENKI KK) 16.August 1982,
- PATENT ABSTRACTS OF JAPAN vol. 006 no. 211 (E-137) ,23.Oktober 1982 & JP-A-57 114207 (TOKYO SHIBAURA DENKI KK) 16.Juli 1982,

## Beschreibung

Die Erfindung betrifft eine Chip-Induktivität, insbesondere Luftspule, Drossel oder Übertrager, mit einem massiven Kernteil aus ferromagnetischem oder elektrisch nicht leitendem Werkstoff, insbesondere Ferrit, Keramik oder Kunststoff, mit einem ein- oder mehrlagig bewickelbaren und gegenüber parallelen Stirnenden des Kernteils abgesetzten Wickelraum, bei der die Wicklungsenden mit stirnseitig angeordneten Kontaktelementen verschweißt sind.

Eine derartige Chip-Induktivität ist aus der EP-0177759-B1 bekannt. Dort besitzt das Kernteil im Bereich der Stirnenden angeordnete Aussparungen, die zur Aufnahme von plättchenförmigen Kontaktelementen bestimmt sind, an die die Wicklungsdrähte angeschweißt werden.

Das Anschweißen bei den bekannten Chip-Induktivitäten geschieht nach der EP-0200014-A1 mittels Ultraschallschweißung bei der lackisolierte Wicklungsdrähte mit den Kontaktelementen verbunden werden. Die mechanische Festigkeit der elektrischen Verbindung wird anschließend durch Abdecken der Schweißstelle mit einem Klebertropfen erhöht. Bei diesem Ultraschall-Schweißverfahren besteht die Schwierigkeit, daß bisher nur Kontaktelemente verwendet werden konnten, die einen Oberflächenüberzug aus Silber besitzen. Dies kann aber beim Verlöten in einer Platine wegen der Bildung von Silbersulfid zu Problemen führen und außerdem kann sich im Lötbad Silber anreichern, was nicht erwünscht ist. Wenn die Kontaktelemente dagegen einen Überzug aus einem Lötmetall besitzen, kommt keine ausreichende elektrische Verbindung beim Ultraschallschweißen zustande, da die Schmierwirkung von Zinn bzw. Zinn/Blei die Ausbildung von brauchbaren Schweißverbindungen verhindert.

Kontaktelemente, die in den Schweißbereichen eine Silberoberfläche und in den Lötbereichen zum Auflöten auf die Platine einen Überzug aus Lötmetall besitzen, können wegen der für Chip-Induktivitäten benötigten engen Toleranzen nur mit wirtschaftlich nicht vertretbarem Aufwand hergestellt werden.

Ferner führt die beim Ultraschallschweißen erforderliche minimale Schweißzeit von ca. 0,5 s auch bei automatischer Zuführung von Bauteil und Schweißsonotroden zu Zykluszeiten von ca. 1 s.

Eine Verkürzung der Zykluszeiten wäre an und für sich mit dem aus der DE-4039527-C1 bekannten direkten Laserschweißen möglich, das ohne Abschirmung des zu kontaktierenden Wickeldrahts gegen die Laserbestrahlung und ohne Systemträger arbeitet, jedoch setzt das dort vorgeschlagene Verfahren umfangreiche Entwicklungsarbeiten für neue Klebe-, Schweißund Wickeltechnologie voraus.

Weiter ist aus der DE-3307773-A1 ein Verfahren zum indirekten Laserschweißen von Kontaktfedern bekannt, bei dem dünne isolierte Wickeldrähte durch ein Plättchen gegen die direkte Laserbestrahlung abgeschirmt werden (Sandwich-Technologie), wobei Plättchen und Anwickelstelle auf dem Bauelement verschiedene Teile sind. Das Material der Anwickelstelle ist also weder Abschirm- noch Schweißmaterial. Schwierigkeiten bereitet bei diesem Verfahren der große maschinelle Aufwand, der erforderlich ist, um beim Laserschweißen den Systemträger mit Kontaktelementen und Kern, An- und Abwickelelemente und zusätzlich die beiden Abschirmplättchen zu positionieren.

In der DE-2946626-A1 ist ein anderes Verfahren zum indirekten Laserschweißen beschrieben. Dabei werden Leitungsdrähte, die z.B. die Wickelenden einer Spule sind, an die Anschlußstifte einer Träger- oder Leiterplatte kontaktiert, wobei die Anschlußstifte Teile einer in der Trägerplatte enthaltenen gestanzten Schaltung oder in die Schaltung einer Leiterplatte eingeschweißt sind. Dieses verfahren ist jedoch in der SMT-Technologie nicht anwendbar, da das Kontaktieren von Wicklungen an Anschlüsse auf einer Platine mit den bekannten Hochleistungsbestückautomaten nicht möglich ist. Um die Montageleistung der Bestückaotomaten nicht zu reduzieren, muß bei SMT-(Chip-)Induktivitäten die Wicklung an die elektrischen Anschlüsse des Bauelements kontaktiert sein. Die in der DE-2946626-A1 nicht enthaltenen, zu umwickelnden Anschlußstifte auf den Bauelementeanschlüssen sind wegen der geforderten kleinen Abmessungen bei Chip-Induktivitäten wegen der technischen Anforderungen beim Wickeln und wegen der Kosten der zugehörigen Wickelautomaten nicht realisierbar.

Schließlich ist aus der EP-0410211-A1 eine Schweißlötung bekannt, bei der Kupferdrähte mit warm- oder hochwarmfester Lackisolation bei Einsatz von phosphorhaltigem Hartlot in indirektem Laserschweißverfahren mit den Anschlußelementen von elektrischen Bauelementen verbunden werden. Dieses Verfahren ist für SMT-Induktivitäten ebenfalls nicht geeignet, da bei den Löttemperaturen, die bei Chip-Induktivitäten angewandt werden können mit dem erforderlichen Hartlot keine ausreichende Benetzung stattfindet. Erforderlich wären deshalb elektrische Anschlüsse mit Hartlot in den Schweißbereichen und mit Weichlotoberflächen in den Lötbereichen. Derartige Anschlüsse für Chip-Induktivitäten sind ebensowenig verfügbar wie solche mit einer Oberflächenkombination Silber und Lötmetall.

Aufgabe der vorliegenden Erfindung ist es, eine Chip-Induktivität der eingangs genannten Art anzugeben, deren Wicklungsenden an die Kontaktelemente angeschweißt sind, und die mit Zykluszeiten unter 1s in automatisierter Fertigung herstellbar sind.

Diese Aufgabe wird erfindungsgemäß dadurch gelöst, daß die Wicklungsenden mittels einer indirekten Laserschweißung an den Kontaktelementen befestigt sind, daß die Kontaktelemente einen Überzug aus einem Lotmetall besitzen, und derart ausgebildet sind, daß sie sowohl als Abschirm- als auch als Schweißmaterial bei der indirekten Laserschweißung dienen und daß die Kontaktelemente (2) eine Aussparung (7) aufweisen, die als An- und Abwickelstelle ausgelegt ist.

Vorteilhafte Ausgestaltungen des Gegenstandes der Erfindung sind in den Unteransprüchen angeführt.

Die Erfindung wird im folgenden anhand von Ausführungsbeispielen erläutert.

In der dazugehörenden Zeichnung zeigen:
Fig.1 eine Seitenansicht einer Chip-Induktivität,
Fig.2 eine Draufsicht auf eine Chip-Induktivität und
Fig.3 eine stirnseitige Ansicht einer Chip-Induktivität.

In den Fig. 1 bis 3 ist ein massives Kernteil 4 mit einem Wickelraum 5 dargestellt. Im Wickelraum 5 ist die Wicklung 6 der Chip-Induktivität angeordnet, die vorzugsweise aus einem Kupferdraht mit hochtemperaturfester Lackisolation besteht. Kontaktelemente 2, die Teil eines Systemträgers 1 sind, sind an den Stirnseiten 8 des Kernteils 4 befestigt, vorzugsweise angeklebt. Der Systemträger 1, der beispielsweise aus CuSn6 besteht, weist einen Oberflächenüberzug aus einem Lotmetall, vorzugsweise Zinn oder eine Zinn-Blei-Legierung, auf.

Die Kontaktelemente weisen eine Aussparung 7 auf, die zusätzlich als An- und Abwickelstelle der Enden 9 der Wicklung 6 dient. Ferner sind die Kontaktelemente 2 derart ausgebildet, daß sie sowohl als Abschirm- als auch als Schweißmaterial bei der indirekten Laserschweißung dienen. Wie insbesondere aus Fig. 3 ersichtlich ist, werden die Enden 9 der Wicklung 6 derart im Kontaktelement 2 geführt, daß sie im Bereich der Aussparung 7 sandwichartig zwischen an den Kontaktelemente 2 angeordneten Teilen zu liegen kommen. In diesem Bereich wird die Schweißstelle 10 angebracht.

Weiterhin weisen die Kontaktelemente 2 einen derartigen Schlitz 3 auf, daß die dreidimensionale Positionierung des Kernteils 4 im Systemträger 1 erhalten bleibt, aber die Kontaktelemente 2 im Schlitz 3 unterbrochen sind.

Die Fertigung von Chip-Induktivitäten mit Systemträger 1 vermeidet das Umwickeln von An- und Abwickelstiften auf dem Bauelement. Die Sandwichtechnologie mit Kontaktelementen 2, die gleichzeitig als Abschirm- und Schweißmaterial dienen, vermeidet den Positionieraufwand für separate Abschirmplättchen. Die Kontaktelemente 2 mit Schlitz 3 und Aussparung 7 ergeben höhere Gütewerte für die Chip-Induktivität im Vergleich zu nicht unterbrochenen Kontaktelementen mit Aussparungen, die als Kurzschlußwicklung wirken.

Die Oberfläche der Kontaktelemente 2 aus Lötmetall wird heute vom Anwender als Stand der Technik gefordert, und die Schweißverbindung ist fester als eine Lötverbindung und gestattet den Einsatz von Wickeldrähten mit warm- oder hochwarmfester Lackisolation für den Bauelementeeinsatz bei Temperaturen >125°C. Weiterhin ist ein Umspritzen mit Hochtemperaturthermoplasten möglich, wie es in der DE-4023141-A1 beschrieben ist. Schließlich benötigt das Laserschweißen nur Schweißzeiten in der Größenordnung von ms und ermöglicht damit Zykluszeiten unter 1s, die aus Kostengründen erforderlich sind.

## Patentansprüche

1. Chip-Induktivität, insbesondere Luftspule, Drossel oder Übertrager, mit einem massiven Kernteil aus ferromagnetischem oder elektrisch nicht leitendem Werkstoff, insbesondere Ferrit, Keramik oder Kunststoff, mit einem ein- oder mehrlagig bewickelbaren und gegenüber parallelen Stirnenden des Kernteils abgesetztem Wickelraum, bei der die Wicklungsenden mit stirnseitig angeordneten Kontaktelementen verschweißt sind,
**dadurch gekennzeichnet,**
**daß** die Wicklungsenden (9) mittels einer indirekten Laserschweißung an den Kontaktelementen (2) befestigt sind, daß die Kontaktelemente (2) einen Überzug aus einem Lotmetall besitzen, und derart ausgebildet sind, daß sie sowohl als Abschirm- als auch als Schweißmaterial bei der indirekten Laserschweißung dienen und daß die Kontaktelemente (2) eine Aussparung (7) aufweisen, die als An- und Abwickelstelle ausgelegt ist.

2. Chip-Induktivität nach Anspruch 1,
**dadurch gekennzeichnet,**
**daß** der Überzug aus Zinn oder einer Zinn/Bleilegierung besteht.

3. Chip-Induktivität nach Anspruch 1 oder 2,
**dadurch gekennzeichnet,**
**daß** die Kontaktelemente (2) als Systemträger (1) ausgebildet sind.

4. Chip-Induktivität nach einem der Ansprüche 1 bis 3,
**dadurch gekennzeichnet,**
**daß** die Kontaktelemente (2) einen derartigen Schlitz (3) aufweisen, daß die dreidimensionale Positionierung des Kernteils (4) im Systemträger (1) erhalten bleibt und die Kontaktelemente (2) im Schlitz (3) unterbrochen sind.

5. Chip-Induktivität nach einem der Ansprüche 1 bis 4,
**dadurch gekennzeichnet,**
**daß** die Kontaktelemente (2) an den Stirnenden (8) des Kernteils (4) mittels eines Klebers befestigt sind.

6. Chip-Induktivität nach einem der Ansprüche 1 bis 5,
**dadurch gekennzeichnet,**
**daß** die Kontaktelemente (2) aus CuSn6 mit einem Lötmetallüberzug bestehen.

7. Chip-Induktivität nach einem der Ansprüche 1 bis 6,
**dadurch gekennzeichnet,**
**daß** die Wicklungsdrähte (6) aus, vorzugsweise hochtemperaturfestem, Kupferlackdraht bestehen.

## Claims

1. Chip inductor, in particular an air-core coil, choke or transformer, with a solid core part made of ferromagnetic or electrically non-conducting material, in particular ferrite, ceramic or plastic, with a winding space which can be wound with one or more layers and is offset with respect to parallel end faces of the core part, in which the ends of the windings are welded to contact elements arranged on the end faces, **characterized in that** the winding ends (9) are fastened to the contact elements (2) by means of indirect laser welding, **in that** the contact elements (2) have a coating of a solder metal and are formed in such a way that they serve both as a shielding material and a welding material during the indirect laser welding and **in that** the contact elements (2) have a relief (7), which is designed as a winding-on and unwinding location.

2. Chip inductor according to Claim 1, **characterized in that** the coating consists of tin or a tin/lead alloy.

3. Chip inductor according to Claim 1 or 2, **characterized in that** the contact elements (2) are formed as a lead frame (1).

4. Chip inductor according to one of Claims 1 to 3, **characterized in that** the contact elements (2) have a slit (3) of such a kind that the three-dimensional positioning of the core part (4) in the lead frame (1) is retained and the contact elements (2) are interrupted in the slit (3).

5. Chip inductor according to one of Claims 1 to 4, **characterized in that** the contact elements (2) are fastened to the end faces (8) of the core part (4) by means of an adhesive.

6. Chip inductor according to one of Claims 1 to 5, **characterized in that** the contact elements (2) consist of CuSn6 with a solder metal coating.

7. Chip inductor according to one of Claims 1 to 6, **characterized in that** the winding wires (6) consist of, preferably highly heat-resistant, enamelled copper wire.

## Revendications

1. Inductance de puce, notamment bobine sans fer, self ou transformateur, comprenant un noyau plein en matériau ferromagnétique ou non-conducteur de l'électricité, notamment en ferrite, en céramique ou en matière plastique, un espace d'enroulement décalé par rapport aux extrémités frontales parallèles du noyau, les extrémités de l'enroulement étant soudées à des éléments de contact disposés du côté frontal,
**caractérisé en ce que**
les extrémités (9) de l'enroulement sont fixées aux contacts au moyen d'un soudage laser indirect, **en ce que** les éléments (2) de contact ont un revêtement en un métal à braser et sont constitués de manière à servir à la fois de matériau de protection et de matériau de soudage lors du soudage laser indirect et **en ce que** les éléments (2) de contact ont un évidemment (7) qui est conçu comme point d'enroulement et de déroulement.

2. Inductance de puce suivant la revendication 1,
**caractérisé en ce que**
le revêtement est en étain ou en un alliage d'étain et de plomb.

3. Inductance de puce suivant la revendication 1 ou 2,
**caractérisé en ce que**
les éléments (2) de contact sont constitués en support (1) de système.

4. Inductance de puce suivant l'une des revendications 1 à 3,
**caractérisé en ce que**
les éléments (2) de contact ont une fente (3) telle que la mise en position en trois dimensions du noyau (4) par le support (1) de système reste maintenue et les éléments (2) de contact sont interrompus dans la fente (3).

5. Inductance de puce suivant l'une des revendications 1 à 4,
**caractérisé en ce que**
les éléments (2) de contact sont fixés aux extrémités (8) frontales du noyau (4) au moyen d'une colle.

6. Inductance de puce suivant l'une des revendications 1 à 5,
**caractérisé en ce que**
les éléments (2) de contact sont en CuSn6 ayant un revêtement en métal à braser.

7. Inductance de puce suivant l'une des revendications 1 à 6,
**caractérisé en ce que**
les fils (6) de l'enroulement sont en fil de cuivre émaillé, de préférence résistant aux hautes températures.
